# EUROPÄISCHE PATENTSCHRIFT

(11) **EP 3 887 057 B1**
(45) Veröffentlichungstag und Bekanntmachung des Hinweises auf die Patenterteilung: **12.02.2025**
(21) Anmeldenummer: 19800974.8
(22) Anmeldetag: 05.11.2019
(51) Int. Cl.: B05B 3/10, B05B 15/50, B05B 15/555

(54) **ROTATIONSZERSTÄUBER**
ROTARY ATOMIZER
PULVÉRISATEUR ROTATIF

(30) Priorität: 27.11.2018 DE 102018129964
(43) Veröffentlichungstag der Anmeldung: 06.10.2021
(73) Patentinhaber: Dürr Systems AG, 74321 Bietigheim-Bissingen (DE)
(72) Erfinder: NOLTE, Hans-Jürgen, 74354 Besigheim (DE); FISCHER, Andreas, 74376 Gemmrigheim (DE)
(74) Vertreter: v. Bezold & Partner Patentanwälte - PartG mbB
(86) Internationale Anmeldenummer: PCT/EP2019/080268
(87) Internationale Veröffentlichungsnummer: WO 2020/108930

(56) Entgegenhaltungen:
- EP-B1- 0 715 896
- DE-A1- 102009 037 604
- DE-A1- 3 000 002
- US-B1- 8 851 397
- US-B2- 8 905 325

## Beschreibung

Die Erfindung betrifft einen Rotationszerstäuber zur Applikation eines Sprühstrahls eines Beschichtungsmittels (z.B. Lack) auf ein Bauteil (z.B. Kraftfahrzeugkarosseriebauteil).

Derartige Rotationszerstäuber sind aus dem Stand der Technik (z.B. EP 0 715 896 B1) hinlänglich bekannt und weisen als Applikationselement einen Glockenteller auf, der an einer im Betrieb rotierenden Glockentellerwelle des Rotationszerstäubers montiert ist, wobei die Glockentellerwelle üblicherweise von einer Druckluftturbine angetrieben wird. Innerhalb der hohlen Glockentellerwelle verläuft in dem Rotationszerstäuber ein Farbrohr zur Zuführung des zu applizierenden Lacks, wobei in das Ende des Farbrohrs eine Farbdüse eingesetzt ist, die den Lack in Richtung des Glockentellers abgibt. In dem Glockenteller ist mittig eine Verteilerscheibenaufnahme angeordnet, an der eine stirnseitig angeordnete Verteilerscheibenaufnahme befestigt ist.

Der aus der Farbdüse zunächst axial austretende Lack trifft hierbei auf die Verteilerscheibe und wird zum größten Teil radial nach außen auf die Überströmfläche des Glockentellers geleitet, so dass der Lack dann schließlich zu der Absprühkante des Glockentellers gelangt und dort abgesprüht wird.

Ein Teil des aus der Farbdüse zunächst axial austretenden Lacks tritt dagegen durch eine Mittelbohrung in der Verteilerscheibe durch, um die stirnseitige Farbflussfläche der Verteilerscheibe dauerhaft mit Lack zu benetzen.

Darüber hinaus weist der bekannte Rotationszerstäuber auch die Möglichkeit einer Außenspülung auf, um die äußere Mantelfläche des Glockentellers mit einem Spülmittel zu spülen. Hierzu kann über die Farbdüse Spülmittel in den Glockenteller eingeleitet werden, das dann über Außenspülkanäle in einen Außenspülraum an der Hinterseite des Glockentellers gelangt, von wo das Spülmittel dann die äußere Mantelfläche des Glockentellers überströmt.

Die vorstehende Beschreibung erläutert den ordnungsgemäßen Betrieb des Rotationszerstäubers, in dem der aus der Farbdüse austretende Lack ausschließlich nach vorne strömt und zwar teilweise durch die Mittelbohrung in der Verteilerscheibe und teilweise radial nach außen auf die Überströmfläche des Glockentellers. In der Praxis hat sich jedoch gezeigt, dass es unter bestimmten Betriebsbedingungen vorkommen kann, dass ein Teil des aus der Farbdüse austretenden Lacks in dem Glockenteller nach hinten strömt, beispielsweise durch die Außenspülkanäle in den Außenspülraum des Glockentellers oder in den Düsenraum, der die Farbdüse umgibt. Diese Rückströmung des Lacks muss jedoch im Betrieb unbedingt verhindert werden, da sie zu einer Verschmutzung des Glockentellers und des Rotationszerstäubers und damit zu einem fehlerhaften Lackierergebnis führen kann.

Zum Stand der Technik ist auch hinzuweisen auf US 8 851 397 B1, DE 10 2009 037 604 A1, EP 0 715 896 B1 und DE 30 00 002 A1.

Der Erfindung liegt deshalb die Aufgabe zugrunde, den eingangs beschriebenen bekannten Rotationszerstäuber entsprechend zu verbessern.

Diese Aufgabe wird durch einen erfindungsgemäßen Rotationszerstäuber gemäß dem Hauptanspruch gelöst.

Die Erfindung beruht auf der strömungstechnischen Erkenntnis, dass die störende Rückströmung des Lacks innerhalb des Glockentellers durch ungeeignete Druckverhältnisse innerhalb des Glockentellersystems verursacht wird.

Die Erfindung umfasst deshalb die allgemeine technische Lehre, den Rotationszerstäuber und das Glockentellersystem so auszubilden, dass der Luftdruck an der Austrittsöffnung der Farbdüse im Betrieb stets kleiner ist als der rückwärtige Luftdruck in der Düsenkammer des Glockentellers und in den Außenspülkanälen, um durch diese Druckdifferenz eine störende Rückströmung des Beschichtungsmittels von der Austrittsöffnung der Farbdüse nach hinten in Richtung der Düsenkammer zu vermeiden. Ein Überdruck in der Düsenkammer des Glockentellers und in den Außenspülkanälen gegenüber dem Luftdruck an der Austrittsöffnung der Farbdüse verhindert nämlich die störende Rückströmung des Beschichtungsmittels.

Im Rahmen der Erfindung wurde erkannt, dass verschiedene Konstruktionsmaße des Rotationszerstäubers einen Einfluss auf das Druckverhältnis zwischen dem Luftdruck an der Austrittsöffnung der Farbdüse einerseits und dem Luftdruck in der Düsenkammer des Glockentellers bzw. in den Außenspülkanälen andererseits beeinflussen. Hierzu zählen folgende Konstruktionsmaße:
- Querschnitt der Mittelbohrung in der Verteilerscheibe des Glockentellers,
- Durchmesser einer Mittelbohrung der Verteilerscheibenaufnahme,
- Spaltbreite des Spalts zwischen der Verteilerscheibe und der Überströmfläche des Glockentellers,
- Spaltbreite des Ringspalts zwischen dem Glockenteller bzw. der Verteilerscheibenaufnahme und der Farbdüse,
- Spaltbreite des Ringspalts zwischen der Farbdüse und der Innenwand der Düsenkammer,
- Spaltbreite des Ringspalts zwischen der Glockentellerwelle und dem innenliegenden Farbrohr,
- Spaltbreite des Ringspalts des Außenspülraums an der Außenseite der Glockentellerwelle, und
- Spaltbreite des Spalts zwischen der Stirnseite des Lenkluftrings und der Hinterseite des Glockentellers.

Die Erfindung sieht deshalb vorzugsweise vor, dass die vorstehend genannten Konstruktionsmaße des Rotationszerstäubers so aufeinander abgestimmt sind, dass die gewünschten Druckverhältnisse eingestellt werden und zwar so, dass der Luftdruck an der Austrittsöffnung der Farbdüse im Betrieb stets kleiner ist als der Luftdruck in der Düsenkammer des Glockentellers und in den Außenspülkanälen, um die störende Rückströmung des Beschichtungsmittels von der Austrittsöffnung der Farbdüsen nach hinten in Richtung der Düsenkammer zu vermeiden.

Hierbei ist zu erwähnen, dass der Luftdruck an der Austrittsöffnung der Farbdüse unter anderem durch folgende Konstruktionsmaße des Rotationszerstäubers beeinflusst wird:
- Querschnitt der Mittelbohrung in der Verteilerscheibe des Glockentellers,
- Spaltbreite des Spalts zwischen der Verteilerscheibe und der Überströmfläche des Glockentellers,
- Spaltbreite des Ringspalts zwischen dem Glockenteller und der Farbdüse.

Der Luftdruck im hinteren Bereich des Glockentellersystems (beispielsweise in der Düsenkammer des Glockentellers oder in den Außenspülkanälen) wird dagegen unter anderem durch folgende Konstruktionsmaße des Rotationszerstäubers beeinflusst:
- Spaltbreite des Ringspalts zwischen dem Glockenteller bzw. der Verteilerscheibenaufnahme des Glockentellers und der Farbdüse,
- Durchmesser der Mittelbohrung der Verteilerscheibenaufnahme,
- Spaltbreite des Ringspalts zwischen der Farbdüse und der Innenwand der Düsenkammer,
- Spaltbreite des Ringspalts zwischen der Glockentellerwelle und dem innenliegenden Farbrohr,
- Spaltbreite des Ringspalts des Außenspülraumes an der Außenseite der Glockentellerwelle, und
- Spaltbreite des Spalts zwischen der Stirnseite des Lenkluftrings und der Hinterseite des Glockentellers.

Die Erfindung sieht deshalb vorzugsweise vor, dass die Konstruktionsmaße aus den beiden vorstehend genannten Gruppen in geeigneter Weise aufeinander abgestimmt werden, um die gewünschten Druckverhältnisse zu erreichen.

In einem bevorzugten Ausführungsbeispiel der Erfindung ist die Anzahl der Außenspülkanäle in dem Glockenteller kleiner als 10, 9, 8, 7, 6 oder sogar kleiner als 5, um das Druckverhältnis zur Vermeidung der Rückströmung zu erreichen. Hierbei ist zu erwähnen, dass die Außenspülkanäle üblicherweise über den Umfang des Glockentellers verteilt angeordnet sind und der störenden Rückströmung einen Strömungswiderstand entgegen setzen, so dass die Reduzierung der Anzahl der Außenspülkanäle den Strömungswiderstand erhöht und damit zur Erreichung der gewünschten Druckverhältnisse beiträgt. Entsprechend können die Außenspülkanäle zusammen eine Gesamtquerschnittsfläche haben, die kleiner ist als 4mm², 6mm², 10mm², 15mm², 20mm², 25mm², 30mm² oder 35mm², um das Druckverhältnis zur Vermeidung der Rückströmung zu erreichen.

Hierbei hat es sich als vorteilhaft erwiesen, wenn die Außenspülkanäle jeweils einen Innendurchmesser von 1mm-2mm aufweisen, insbesondere im Wesentlichen 1,5mm, um das Druckverhältnis zur Vermeidung der Rückströmung zu erreichen. Ein zu kleiner Innendurchmesser der Außenspülkanäle ist hierbei störend, weil dadurch Außenspülvorgänge beeinträchtigt werden. Ein zu großer Durchmesser der Außenspülkanäle ist dagegen störend, weil dadurch die störende Rückströmung von Lack innerhalb des Glockentellersystems erleichtert wird. Der erfindungsgemäße Bereich des Innendurchmessers der Außenspülkanäle von 1mm-2mm stellt deshalb einen guten Kompromiss dar.

Weiterhin ist zu erwähnen, dass die Außenspülkanäle vorzugsweise jeweils eine Gesamtlänge von 5mm-15mm, 7mm-10mm oder 8mm-8,7mm haben.

Hierbei hat es sich als vorteilhaft erwiesen, wenn die Außenspülkanäle jeweils aus mehreren (z.B. zwei) geradlinigen Stichbohrungen bestehen, die ineinander übergehen und zueinander angewinkelt sind. Zum einen ist dies herstellungstechnisch günstig, weil die Stichbohrungen durch Bohrvorgänge erzeugt werden können. Zum anderen ist dies aber auch strömungstechnisch günstig, da die Knickstelle in den Außenspülkanälen der unerwünschten Rückströmung des Lacks entgegenwirkt.

Vorzugsweise sind die in den Außenspülraum des Glockentellers mündenden Stichbohrungen kürzer als die farbdüsenseitigen Farbstichbohrungen.

Die in den Außenspülraum des Glockentellers mündenden kürzeren Stichbohrungen haben dann vorzugsweise jeweils eine Länge von 0,5mm-2mm oder 1,0mm-1,4mm. Die farbdüsenseitigen längeren Stichbohrungen haben dagegen vorzugsweise eine Länge von 5mm-10mm oder 6mm-8mm.

Darüber hinaus beeinflusst auch der Außenspülraum in dem Glockenteller die Druckverhältnisse in dem Glockentellersystem. Hierbei hat es sich gezeigt, dass eine Vergrößerung des Außendurchmessers des Außenspülraums die Druckverhältnisse positiv beeinflusst. Vorzugsweise ist der Außendurchmesser des Ausspülraums in dem Glockentellers deshalb größer als 30,5mm, 31mm, 31,5mm, 32mm oder 32,5mm.

Ein weiteres wichtiges Konstruktionsmaß ist die Spaltbreite des Spalts zwischen der Überströmfläche des Glockentellers einerseits und der Verteilerscheibe andererseits. Diese Spaltbreite sollte im Rahmen der Erfindung vorzugsweise im Bereich von 0,1mm-0,25mm liegen, und insbesondere im Bereich von 0,15mm-0,2mm.

Der Spalt zwischen der Überströmfläche des Glockentellers einerseits und der Verteilerscheibe andererseits ist jedoch nicht nur hinsichtlich seiner Spaltbreite von Bedeutung, sondern auch hinsichtlich seiner Spaltlänge in Strömungsrichtung. Die Spaltlänge des Spalts zwischen den Überströmflächen des Glockentellers einerseits und der Verteilerscheibe andererseits liegt deshalb vorzugsweise im Bereich von 3mm-10mm, 3,5mm-7,5mm oder 4,5mm-5,5mm.

Es wurde bereits vorstehend erwähnt, dass die Farbdüse in dem Glockenteller in einer Düsenkammer angeordnet ist, die von dem Glockenteller gebildet wird. Hierbei hat es sich als vorteilhaft erwiesen, den Durchmesser der Düsenkammer zu vergrößern, um die radiale Spaltbreite zwischen der Farbdüse einerseits und der Innenwand der Düsenkammer andererseits zu vergrößern, was ebenfalls zur Optimierung des Druckverhältnisses und zur Vermeidung von Rückströmungen des Lacks beträgt. Die Düsenkammer in dem Glockenteller weist deshalb vorzugsweise einen Durchmesser von mehr als 11mm, 11,5mm, 12mm, 12,5mm, 13mm oder sogar mehr als 13,3mm auf. Ein Durchmesser der Düsenkammer von 13,4mm hat sich jeweils besonders vorteilhaft erwiesen.

Ein weiteres bedeutsames Konstruktionsmaß des Rotationszerstäubers ist die Spaltbreite des axialen Spalts zwischen dem Lenkluftring des Rotationszerstäubers einerseits und der Hinterseite des Glockentellers andererseits. Hierbei hat es sich als vorteilhaft erwiesen, diese axiale Spaltbreite des Spalts zwischen dem Lenkluftring und der Hinterseite des Glockentellers zu vergrößern. Der axiale Spalt zwischen dem Lenkluftring einerseits und der Hinterseite des Glockentellers andererseits ist deshalb vorzugsweise größer als 3,0mm, 4mm, 4,5mm, 5mm oder 5,2mm, wobei sich ein Wert von 5,3mm als besonders vorteilhaft erwiesen hat. Hierbei ist zu erwähnen, dass die Glockentellerwelle in dem axialen Spalt zwischen dem Lenkluftring und der Hinterseite des Glockentellers vorzugsweise ohne äußere Abdeckung frei liegt, um das Druckverhältnis zur Vermeidung der Rückströmung vorteilhaft zu beeinflussen.

Die Druckverhältnisse in dem Glockentellersystem werden ferner auch durch den Außendurchmesser der Farbdüse beeinflusst. Die Farbdüse weist deshalb an ihrem freien Ende vorzugsweise einen Außendurchmesser von weniger als 4mm, 3,5mm, 3mm oder sogar weniger als 2,8mm auf, wobei sich ein Außendurchmesser von 2,6mm oder 3,2mm als besonders vorteilhaft erwiesen hat.

In dem bevorzugten Ausführungsbeispiel der Erfindung ist in dem Glockenteller mittig eine Verteilerscheibenaufnahme als separates Bauteil montiert, wie es an sich auch aus dem Stand der Technik bekannt ist. Die Verteilerscheibe ist dann an der Verteilerscheibenaufnahme montiert. Die Farbdüse ragt dabei durch eine Mittelbohrung in der Verteilerscheibenaufnahme hindurch, wobei die Mittelbohrung vorzugsweise einen Innendurchmesser von im Wesentlichen 3,2mm oder 3,8mm aufweist. Der Ringspalt zwischen der Farbdüse einerseits und der umgebenden Verteilerscheibenaufnahme andererseits hat dagegen vorzugsweise eine radiale Spaltbreite von 0,2mm-0,6mm, wobei sich ein Wert von 0,3mm als besonders vorteilhaft erwiesen hat.

Zu dem Ringspalt zwischen der Farbdüse einerseits und der Verteilerscheibenaufnahme andererseits ist auch die axiale Spaltlänge zu erwähnen, die vorzugsweise im Bereich von 4,5mm-8,5mm oder 5,5mm-7,5mm liegt, wobei sich ein Wert von 6,5 als vorteilhaft erwiesen hat.

Weiterhin ist zu dem Ringspalt zwischen der Farbdüse und der umgebenden Verteilerscheibenaufnahme auch der Axialquerschnitt des Ringspalts zu erwähnen, der vorzugsweise eine Querschnittsfläche von 2mm²-7mm², 3mm²-6mm² oder 4mm²-5mm² aufweist.

Schließlich ist zu erwähnen, dass die Erfindung nicht nur Schutz beansprucht für den vorstehend beschriebenen erfindungsgemäßen Rotationszerstäuber. Vielmehr beansprucht die Erfindung auch Schutz für ein entsprechendes Betriebsverfahren, das zusätzlich zu den vorstehend beschriebenen Konstruktionsmaßen auch bestimmte Betriebsparameter vorsieht, wie beispielsweise die Drehzahl der Glockentellerwelle, den Mengenstrom des Beschichtungsmittels und den Mengenstrom der Lenkluft. Die vorstehend genannten Konstruktionsmaße einerseits und die vorstehend genannten Betriebsparameter sind dabei vorzugsweise so aufeinander abgestimmt, dass sich die gewünschten Druckverhältnisse in dem Glockentellersystem einstellen, um die unerwünschte Rückströmung des Beschichtungsmittels in dem Glockentellersystem zu vermeiden. Hierzu muss der Luftdruck an der Austrittsöffnung der Farbdüse kleiner sein als der Luftdruck in der Düsenkammer des Glockentellers und in den Außenspülkanälen, damit keine Rückströmung des Beschichtungsmittels auftritt.

Andere vorteilhafte Weiterbildungen der Erfindung sind in den Unteransprüchen gekennzeichnet oder werden nachstehend zusammen mit der Beschreibung des bevorzugten Ausführungsbeispiels der Erfindung anhand der Figuren näher erläutert. Es zeigen:
- Figur 1: eine Querschnittsansicht eines erfindungsgemäßen Rotationszerstäubers mit einem erfindungsgemäßen Glockenteller,
- Figur 2: eine Vergrößerung aus Figur 1 im Bereich der Verteilerscheibenaufnahme,
- Figur 3: eine Vergrößerung aus Figur 2 im Bereich des Spalts zwischen der Verteilerscheibe und der Überströmfläche des Glockentellers,
- Figur 4: eine Vergrößerung aus Figur 1 im Bereich der Farbdüse,
- Figur 5: eine Vergrößerung aus Figur 4 im Bereich der Austrittsöffnung der Farbdüse.

Die Zeichnungen zeigen ein bevorzugtes Ausführungsbeispiel eines erfindungsgemäßen Rotationszerstäubers 1, der zur Lackapplikation in einer Lackieranlage zur Lackierung von Kraftfahrzeugkarosseriebauteilen eingesetzt werden kann.

Der Rotationszerstäuber 1 weist eine im Betrieb rotierende Glockentellerwelle 2 auf, die hohl ist und üblicherweise von einer Druckluftturbine angetrieben wird, wobei die Druckluftturbine zur Vereinfachung nicht dargestellt ist.

Auf das freie Ende der Glockentellerwelle 2 ist ein Glockenteller 3 aufgeschraubt, was an sich aus dem Stand der Technik bekannt ist.

Der zu applizierende Lack wird von dem Rotationszerstäuber 1 über ein Farbrohr 4 zugeführt, das koaxial in der hohlen Glockentellerwelle 2 des Rotationszerstäubers verläuft.

In das freie Ende des Farbrohrs 4 ist eine Farbdüse 5 eingesetzt, die in den Figuren 4 und 5 detailliert dargestellt und beispielsweise in ähnlicher Form auch in DE 10 2009 037 604 A1 beschrieben ist. So weist die Farbdüse 5 zunächst einen axial durchgehenden Farbkanal 6 auf, der den zu applizierenden Lack aus dem Farbrohr 4 zu einer Austrittsöffnung 7 der Farbdüse 5 leitet. Weiterhin enthält die Farbdüse 5 einen Spülmittelkanal 8, der sich in Strömungsrichtung in zwei Spülmittelkanäle 9, 10 verzweigt. Bei einem Spülvorgang wird also ein Teil des über den Spülmittelkanal 8 zugeführten Spülmittels axial nach vorne durch den Spülmittelkanal 9 abgegeben, um den Glockenteller 3 zu spülen. Ein anderer Teil des Spülmittels wird dagegen über dem Spülmittelkanal 10 abgezweigt, um eine Düsenkammer 11 zu spülen, die die Farbdüse 5 umgibt.

In dem Glockenteller 3 ist mittig eine Verteilerscheibenaufnahme 12 montiert, welche eine Verteilerscheibe 13 trägt, wobei die Verteilerscheibe 13 durch mehrere, über den Umfang verteilt angeordnete Bolzen 14 an der Verteilerscheibenaufnahme 12 befestigt ist.

In der Verteilerscheibe 13 befindet sich mittig eine Mittelbohrung 15, so dass ein Teil des aus der Farbdüse 5 austretenden Lacks durch die Mittelbohrung 15 in der Verteilerscheibe 13 strömen kann, um die Stirnfläche der Verteilerscheibe 13 in dem Betrieb mit Lack zu benetzen.

Der Großteil des aus der Farbdüse 5 austretenden Lacks wird dagegen von der Verteilerscheibe 13 radial nach außen umgeleitet und gelangt durch einen Spalt 16 zwischen der Verteilerscheibe 13 und einer Überströmfläche 17 nach außen zu einer Absprühkante 18 des Glockentellers 3, wo der Lack schließlich abgesprüht wird.

Darüber hinaus ermöglicht der Rotationszerstäuber 1 mit dem Glockenteller 3 auch eine Außenspülung einer äußeren Mantelfläche 19 des Glockentellers 3, um die äußere Mantelfläche 19 des Glockentellers 3 zu reinigen. Hierzu sind in dem Glockenteller 3 über den Umfang verteilt Außenspülkanäle 20 vorgesehen, die jeweils aus zwei geraden und zueinander angewinkelten Stichbohrungen bestehen. Die Außenspülkanäle 20 gehen hierbei von der Düsenkammer 11 aus und münden außen in einen Außenspülraum 21, wobei das Spülmittel bei einem Spülvorgang aus dem Außenspülraum 21 dann nach außen auf die äußere Mantelfläche 19 des Glockentellers 3 strömen kann, was an sich aus dem Stand der Technik bekannt ist.

Weiterhin ist zu bemerken, dass der Rotationszerstäuber 1 einen Lenkluftring 22 aufweist, um den von dem Glockenteller 3 abgegebenen Sprühstrahl des Lacks formen zu können, was an sich aus dem Stand der Technik bekannt ist. Hierzu kann der Lenkluftring 22 über einen ringförmig umlaufenden Kranz von Lenkluftdüsen 23 Lenkluft von hinten auf die äußere Mantelfläche 19 des Glockentellers 3 richten. Hierbei ist zu erwähnen, dass zwischen der Hinterseite des Glockentellers 3 einerseits und dem Lenkluftring 22 ein Spalt 24 liegt, der eine bestimmte axiale Spaltbreite aufweist.

Im Rahmen der Erfindung sind nun verschiedene Konstruktionsmaße des Rotationszerstäubers 1 und des Glockentellers 3 relevant für die Erreichung des erfindungsgemäßen Ziels einer Veränderung einer Rückströmung von Lack in dem Glockenteller 3. Hierbei sind folgende Konstruktionsmaße zu nennen:
- Durchmesser A der Mittelbohrung in der Verteilerscheibenaufnahme 12 des Glockentellers 3,
- Spaltbreite B des Spalts 16 zwischen der Verteilerscheibe 13 und der Überströmfläche 17 des Glockentellers 3,
- Spaltbreite C eines Ringspalts 25 zwischen der Verteilerscheibenaufnahme 12 des Glockentellers 3 und der Farbdüse 5,
- Spaltbreite D eines Ringspalts zwischen der Farbdüse 5 und der Innenwand der Düsenkammer 11,
- Spaltbreite E eines Ringspalts 27 zwischen dem Farbrohr 4 und der Glockentellerwelle 2,
- Spaltbreite F eines Ringspalts 28, der durch den Außenspülraum 21 des Glockentellers 3 gebildet wird, und
- Spaltbreite G des Spalts zwischen dem Glockenteller 3 und dem Lenkluftring 22.

Die vorstehend genannten Konstruktionsmaße des Glockentellers 3 bzw. des Rotationszerstäubers sind in diesem Ausführungsbeispiel so aufeinander abgestimmt, dass der Luftdruck an der Austrittsöffnung der Farbdüse 5 im Betrieb stets kleiner ist als der Luftdruck in der Düsenkammer 11 und in den Außenspülkanälen 20 des Glockentellers 3. Dadurch wird eine störende Rückströmung des Lacks nach hinten verhindert.

Die folgenden Werte für die einzelnen Konstruktionsmaße haben sich deshalb als vorteilhaft erwiesen:
- A = 3,2mm oder A = 3,8mm,
- B = 0,15mm-0,2mm,
- C = 0,3mm,
- D = 1,7mm,
- E = 0,75mm,
- F = 3,25mm,
- G = 5,3mm.

Im Rahmen der Erfindung sind bei den vorstehend genannten Werten Abweichungen von ±30%, ±20%, ±10%, ±5% oder ±2% möglich.

Weiterhin ist zu erwähnen, dass die Anzahl der Außenspülkanäle 20 gegenüber dem Stand der Technik auf sechs Außenspülkanäle 6 reduziert wurde, was die Druckverhältnisse ebenfalls positiv beeinflusst.

### Bezugszeichenliste:

- 1: Rotationszerstäuber
- 2: Glockentellerwelle des Rotationszerstäubers
- 3: Glockenteller
- 4: Farbrohr des Rotationszerstäubers
- 5: Farbdüse des Rotationszerstäubers
- 6: Farbkanal in der Farbdüse
- 7: Austrittsöffnung der Farbdüse
- 8-10: Spülmittelkanäle in der Farbdüse
- 11: Düsenkammer an der Hinterseite des Glockentellers
- 12: Verteilerscheibenaufnahme des Glockentellers
- 13: Verteilerscheibe des Glockentellers
- 14: Bolzen zur Verbindung der Verteilerscheibe mit der Verteilerscheibenaufnahme
- 15: Mittelbohrung in der Verteilerscheibe des Glockentellers
- 16: Spalt zwischen Verteilerscheibe und Überströmfläche des Glockentellers
- 17: Überströmfläche des Glockentellers
- 18: Absprühkante des Glockentellers
- 19: Äußere Mantelfläche des Glockentellers
- 20: Außenspülkanäle des Glockentellers
- 21: Außenspülraum des Glockentellers
- 22: Lenkluftring des Rotationszerstäubers
- 23: Lenkluftdüsen
- 24: Spalt zwischen Glockenteller und Lenkluftring
- 25: Ringspalt zwischen Verteilerscheibenaufnahme im Glockenteller und Farbdüse
- 26: Ringspalt zwischen Farbdüse und Düsenkammer
- 27: Ringspalt zwischen Farbrohr und Glockentellerwelle
- 28: Ringspalt, der durch den Außenspülraum gebildet wird
- A: Durchmesser der Mittelbohrung in der Verteilerscheibenaufnahme
- B: Spaltbreite des Spalts zwischen Verteilerscheibe und Überströmfläche des Glockentellers
- C: Spaltbreite des Ringspalts zwischen Verteilerscheibenaufnahme im Glockenteller und Farbdüse
- D: Radiale Spaltbreite des Ringspalts zwischen Farbdüse und Düsenkammer
- E: Spaltbreite des Ringspalts zwischen Farbrohr und Glockentellerwelle
- F: Radiale Spaltbreite des Ringspalts, der durch den Außenspülraum gebildet wird
- G: Axiale Spaltbreite des Spalts zwischen Glockenteller und Lenkluftring

## Patentansprüche

1. Rotationszerstäuber (1) zur Applikation eines Sprühstahls eines Beschichtungsmittels, insbesondere eines Lacks, auf ein Bauteil, insbesondere auf ein Kraftfahrzeugkarosseriebauteil, mit
a) einem Lenkluftring (22) zur Abgabe von Lenkluft zur Formung des Sprühstrahls des Beschichtungsmittels,
b) einer im Betrieb rotierenden hohlen Glockentellerwelle (2),
c) einem Farbrohr (4), das im Wesentlichen koaxial in der hohlen Glockentellerwelle (2) angeordnet ist, wobei die Glockentellerwelle (2) und das innenliegende Farbrohr (4) einen Ringspalt (27) mit einer bestimmten Spaltbreite (E) in radialer Richtung einschließen,
d) einer Farbdüse (5), die in dem Farbrohr (4) im Wesentlichen koaxial angeordnet ist und das zu applizierende Beschichtungsmittel im Wesentlichen in axialer Richtung durch eine Austrittsöffnung (7) abgibt,
e) einem auf der Glockentellerwelle (2) montierten und im Betrieb rotierenden Glockenteller (3) mit
e1) einem Spalt (24) zwischen der Stirnseite des Lenkluftrings (22) und der Hinterseite des Glockentellers (3) mit einer bestimmte Spaltbreite (G) in axialer Richtung,
e2) einer Mittelbohrung zur axialen Durchführung der Farbdüse (5) mit einem Ringspalt (25) zwischen dem Glockenteller (3) und der Farbdüse (5) mit einer bestimmten Spaltbreite (C) in radialer Richtung,
e3) einer ringförmig umlaufenden Absprühkante (18) zum Absprühen des Beschichtungsmittels,
e4) einer äußeren Mantelfläche (19),
e5) einem Außenspülraum (21) an der Hinterseite des Glockentellers (3) zum Spülen der äußeren Mantelfläche (19) mit einem Spülmittel, wobei der Außenspülraum (21) an der Außenseite der Glockentellerwelle (2) einen Ringspalt (28) mit einer bestimmten Spaltbreite (F) in radialer Richtung bildet,
e6) mehreren Außenspülkanälen (20) in dem Glockenteller (3) zwischen der Farbdüse (5) und dem Außenspülraum (21) zur Zuführung von Spülmittel aus der Farbdüse (5) auf die äußere Mantelfläche (19) des Glockentellers (3) für eine Außenspülung des Glockentellers (3),
e7) einer Düsenkammer (11) an der Hinterseite des Glockentellers (3) zur Aufnahme der Farbdüse (5) mit einem Ringspalt (26) zwischen der Farbdüse (5) und der Innenwand der Düsenkammer (11) mit einer bestimmten Spaltbreite (D) in radialer Richtung,
e8) einer stirnseitigen Überströmfläche (17), wobei das zu applizierende Beschichtungsmittel im Betrieb aus der Austrittsöffnung (7) der Farbdüse (5) kommend über die Überströmfläche (17) nach außen zu der Absprühkante (18) des Glockentellers (3) strömt, und
e9) einer Verteilerscheibe (13) zur Verteilung des aus der Austrittsöffnung (7) der Farbdüse (5) austretenden Beschichtungsmittels, wobei die Verteilerscheibe (13)
- in dem Glockenteller (3) stirnseitig angeordnet ist,
- das aus der Farbdüse (5) kommende Beschichtungsmittel teilweise radial nach außen auf die Überströmfläche (17) des Glockentellers (3) und teilweise axial durch eine Mittelbohrung (15) in der Verteilerscheibe (13) auf die Stirnfläche der Verteilerscheibe (13) leitet,
- wobei die Verteilerscheibe (13) mit der Überströmfläche (17) des Glockentellers (3) einen Spalt (16) mit einer bestimmten Spaltbreite (B) einschließt,
e10) einer Verteilerscheibenaufnahme (12), die in dem Glockenteller (3) angeordnet ist und eine Mittelbohrung (15) mit einem bestimmten Durchmesser (A) aufweist, wobei die Verteilerscheibe (13) an der Verteilerscheibenaufnahme (12) montiert ist,
**dadurch gekennzeichnet,**
f) **dass** der Rotationszerstäuber (1) so ausgebildet ist, dass der Luftdruck an der Austrittsöffnung (7) der Farbdüse (5) im Betrieb kleiner ist als der Luftdruck in der Düsenkammer (11) des Glockentellers (3) und in den Außenspülkanälen (20), um durch diese Druckdifferenz eine Rückströmung des Beschichtungsmittels von der Austrittsöffnung (7) der Farbdüse (5) nach hinten in Richtung der Düsenkammer (11) zu vermeiden.

2. Rotationszerstäuber (1) nach Anspruch 1, **dadurch gekennzeichnet, dass** folgende Konstruktionsmaße des Rotationszerstäuber (1) so aufeinander abgestimmt sind, dass der Luftdruck an der Austrittsöffnung (7) der Farbdüse (5) im Betrieb kleiner ist als der Luftdruck in der Düsenkammer (11) des Glockentellers (3) und in den Außenspülkanälen (20):
a) der Durchmesser (A) der Mittelbohrung in der Verteilerscheibenaufnahme (12) des Glockentellers (3),
b) die Spaltbreite (B) des Spalts (16) zwischen der Verteilerscheibe (13) und der Überströmfläche (17) des Glockentellers (3),
c) die Spaltbreite (C) des Ringspalts (25) zwischen dem Glockenteller (3) und der Farbdüse (5),
d) die Spaltbreite (D) des Ringspalts (26) zwischen der Farbdüse (5) und der Innenwand der Düsenkammer (11),
e) die Spaltbreite (E) des Ringspalts (27) zwischen der Glockentellerwelle (2) und dem innenliegenden Farbrohr (4),
f) die Spaltbreite (F) des Ringspalts (28) des Außenspülraums (21) an der Außenseite der Glockentellerwelle (2), und
g) die Spaltbreite (G) des Spalts (24) zwischen der Stirnseite des Lenkluftrings (22) und der Hinterseite des Glockentellers (3).

3. Rotationszerstäuber (1) nach einem der vorhergehenden Ansprüche,
**dadurch gekennzeichnet,**
a) **dass** die Anzahl der Außenspülkanäle (20) in dem Glockenteller (3) kleiner ist als 10, 9, 8, 7, 6 oder 5, um das Druckverhältnis zur Vermeidung der Rückströmung zu erreichen, und/oder
b) **dass** die Außenspülkanäle zusammen eine Gesamtquerschnittsfläche haben, die kleiner ist als 4mm², 6mm², 10mm², 15mm², 20mm², 25mm², 30mm² oder 35mm², um das Druckverhältnis zur Vermeidung der Rückströmung zu erreichen.

4. Rotationszerstäuber (1) nach einem der vorhergehenden Ansprüche,
**dadurch gekennzeichnet,**
a) **dass** die Außenspülkanäle (20) jeweils einen Innendurchmesser von 1mm-2mm aufweisen, insbesondere im Wesentlichen 1,5mm, um das Druckverhältnis zur Vermeidung der Rückströmung zu erreichen, und/oder
b) **dass** die Außenspülkanäle (20) jeweils eine Gesamtlänge von 5mm-15mm, 7mm-10mm oder 8mm-8,7mm haben.

5. Rotationszerstäuber (1) nach einem der vorhergehenden Ansprüche,
**dadurch gekennzeichnet,**
a) **dass** die Außenspülkanäle (20) jeweils aus mehreren, insbesondere genau zwei, geradlinigen Stichbohrungen bestehen, die ineinander übergehen und zueinander angewinkelt sind, und/oder
b) **dass** die in den Außenspülraum (21) des Glockentellers (3) mündenden Stichbohrungen kürzer sind als die farbdüsenseitigen Stichbohrungen, und/oder
c) **dass** die in den Außenspülraum (21) des Glockentellers (3) mündenden kürzeren Stichbohrungen jeweils eine Länge von 0,5mm-2mm oder 1,0mm-1,4mm haben, und/oder
d) **dass** die farbdüsenseitigen längeren Stichbohrungen jeweils eine Länge von 5mm-10mm oder 6mm-8mm haben.

6. Rotationszerstäuber (1) nach einem der vorhergehenden Ansprüche, **dadurch gekennzeichnet, dass** der Außenspülraum (21) in dem Glockenteller (3) einen Außendurchmesser von mehr als 30,5mm, 31mm, 31,5mm, 32mm oder 32,5mm aufweist, um das Druckverhältnis zur Vermeidung der Rückströmung zu erreichen.

7. Rotationszerstäuber (1) nach einem der vorhergehenden Ansprüche,
**dadurch gekennzeichnet,**
a) **dass** die Spaltbreite (B) des Spalts (16) zwischen der Überströmfläche (17) des Glockentellers (3) und der Verteilerscheibe (13) im Bereich von 0,1mm-0,25mm liegt, insbesondere im Bereich von 0,15mm-0,2mm, und/oder
b) **dass** der Spalt (16) zwischen der Überströmfläche (17) des Glockentellers (3) und der Verteilerscheibe (13) eine Spaltlänge in Strömungsrichtung aufweist, die im Bereich von 3mm-10mm, 3,5mm-7,5mm oder 4,5mm-5,5mm liegt.

8. Rotationszerstäuber (1) nach einem der vorhergehenden Ansprüche, **dadurch gekennzeichnet, dass** die Düsenkammer (11) in dem Glockenteller (3) außen einen Durchmesser von mehr als 11mm, 11,5mm, 12mm, 12,5mm, 13mm oder mehr als 13,3mm aufweist, insbesondere im Wesentlichen 13,4mm, um die radiale Spaltbreite (D) zwischen der Farbdüse (5) und der Innenwand der Düsenkammer (11) zu vergrößern und dadurch das Druckverhältnis zur Vermeidung der Rückströmung zu erreichen.

9. Rotationszerstäuber (1) nach einem der vorhergehenden Ansprüche,
**dadurch gekennzeichnet,**
a) **dass** der axiale Spalt (24) zwischen dem Lenkluftring (22) und der Hinterseite des Glockentellers (3) eine axiale Spaltbreite (G) aufweist, die größer ist als 3,0mm, 4mm, 4,5mm, 5mm oder 5,2mm, insbesondere im Wesentlichen 5,3mm, um das Druckverhältnis zur Vermeidung der Rückströmung zu erreichen, und/oder
b) **dass** die Glockentellerwelle (2) in dem axialen Spalt (24) zwischen dem Lenkluftring (22) und der Hinterseite des Glockentellers (3) ohne äußere Abdeckung freiliegt, um das Druckverhältnis zur Vermeidung der Rückströmung zu erreichen.

10. Rotationszerstäuber (1) nach einem der vorhergehenden Ansprüche, **dadurch gekennzeichnet, dass** die Farbdüse (5) an ihrem freien Ende einen Außendurchmesser von weniger als 4mm, 3,5mm, 3mm oder 2,8mm aufweist, insbesondere im Wesentlichen 2,6mm oder 3,2mm.

11. Rotationszerstäuber (1) nach einem der Ansprüche 1 bis 9,
**dadurch gekennzeichnet,**
a) **dass** die Mittelbohrung in der Verteilerscheibenaufnahme (12) einen Durchmesser (A) von im Wesentlichen 3,2mm oder 3,8mm aufweist, und/oder
b) **dass** der Ringspalt (25) zwischen der inneren Farbdüse (5) und der äußeren Verteilerscheibenaufnahme (12) eine radiale Spaltbreite von 0,2mm-0,6mm aufweist, insbesondere im Wesentlichen 0,3mm, und/oder
c) **dass** der Ringspalt (25) zwischen der inneren Farbdüse (5) und der äußeren Verteilerscheibenaufnahme (12) eine axiale Spaltlänge von 4,5mm-8,5mm oder 5,5mm-7,5mm aufweist, insbesondere im Wesentlichen 6,5mm, und/oder
d) **dass** der Ringspalt (25) zwischen der inneren Farbdüse (5) und der äußeren Verteilerscheibenaufnahme (12) in einem Axialschnitt eine Querschnittsfläche von 2mm²-7mm², 3mm²-6mm² oder 4mm²-5mm² aufweist.

12. Betriebsverfahren für einen Rotationszerstäuber (1) nach einem der vorhergehenden Ansprüche, **dadurch gekennzeichnet, dass** der Luftdruck an der Austrittsöffnung (7) der Farbdüse (5) kleiner ist als der Luftdruck in der Düsenkammer (11) des Glockentellers (3) und in den Außenspülkanälen (20), um durch diese Druckdifferenz eine Rückströmung des Beschichtungsmittels von der Austrittsöffnung (7) der Farbdüse (5) nach hinten in Richtung der Düsenkammer (11) zu vermeiden.

13. Betriebsverfahren nach Anspruch 12, **dadurch gekennzeichnet,**
a) **dass** die Glockentellerwelle (2) mit einer bestimmten Drehzahl rotiert,
b) **dass** die Farbdüse (5) das Beschichtungsmittel mit einem bestimmten Mengenstrom abgibt,
c) **dass** der Lenkluftring (22) die Lenkluft mit einem bestimmten Mengenstrom abgibt, und
d) **dass** folgende Konstruktionsmaße und Betriebsparameter so aufeinander abgestimmt sind, dass der Luftdruck an der Austrittsöffnung (7) der Farbdüse (5) kleiner ist als der Luftdruck in der Düsenkammer (11) des Glockentellers (3) und in den Außenspülkanälen (20), um durch die Druckdifferenz eine Rückströmung des Beschichtungsmittels von der Austrittsöffnung (7) der Farbdüse (5) nach hinten in Richtung der Düsenkammer (11) zu vermeiden:
d1) der Durchmesser (A) der Mittelbohrung in der Verteilerscheibenaufnahme (12) des Glockentellers (3),
d2) die Spaltbreite (B) des Spalts (16) zwischen der Verteilerscheibe (13) und der Überströmfläche (17) des Glockentellers (3),
d3) die Spaltbreite (C) des Ringspalts (25) zwischen dem Glockenteller (3) und der Farbdüse (5),
d4) die Spaltbreite (D) des Ringspalts (26) zwischen der Farbdüse (5) und der Innenwand der Düsenkammer (11),
d5) die Spaltbreite (E) des Ringspalts (27) zwischen der Glockentellerwelle (2) und dem innenliegenden Farbrohr (4),
d6) die Spaltbreite (F) des Ringspalts (28) des Außenspülraums (21) an der Außenseite der Glockentellerwelle (2), und
d7) die Spaltbreite (G) des Spalts (24) zwischen der Stirnseite des Lenkluftrings (22) und der Hinterseite des Glockentellers (3),
d8) die Drehzahl der Glockentellerwelle (2),
d9) der Mengenstrom des Beschichtungsmittels, und
d10) der Mengenstrom der Lenkluft.

14. Beschichtungsroboter, insbesondere Lackierroboter, mit einer seriellen oder parallelen Roboterkinematik mit mehreren, insbesondere fünf, sechs oder sieben, beweglichen Achsen und einem Rotationszerstäuber (1) nach einem der Ansprüche 1 bis 11.

## Claims

1. Rotary atomizer (1) for applying a spray jet of a coating agent, in particular a paint, to a component, in particular to a motor vehicle body component, having
a) a shaping air ring (22) to discharge shaping air to form the spray jet of the coating agent,
b) a hollow bell cup shaft (2) rotating during operation,
c) a paint tube (4) arranged substantially coaxially in the hollow bell cup shaft (2), wherein the bell cup shaft (2) and the internal paint tube (4) enclose an annular gap (27) with a certain gap width (E) in radial direction,
d) a paint nozzle (5) which is arranged substantially coaxially in the paint tube (4) and discharges the coating agent to be applied substantially in the axial direction through an outlet opening (7),
e) a bell cup (3) mounted on the bell cup shaft (2) and rotating during operation with
e1) a gap (24) between the front side of the shaping air ring (22) and the rear side of the bell cup (3) with a certain gap width (G) in axial direction,
e2) a central bore for axial feed-through of the paint nozzle (5) with an annular gap (25) between the bell cup (3) and the paint nozzle (5) with a certain gap width (C) in radial direction,
e3) an annular spray edge (18) for spraying the coating agent,
e4) an outer circumferential surface (19),
e5) an exterior rinsing chamber (21) on the rear side of the bell cup (3) for rinsing the outer circumferential surface (19) with a rinsing agent, the exterior rinsing chamber (21) forming an annular gap (28) on the outside of the bell cup shaft (2) with a specific gap width (F) in the radial direction,
e6) several exterior rinsing channels (20) in the bell cup (3) between the paint nozzle (5) and the exterior rinsing chamber (21) for feeding rinsing agent from the paint nozzle (5) onto the outer circumferential surface (19) of the bell cup (3) for exterior rinsing of the bell cup (3),
e7) a nozzle chamber (11) on the rear side of the bell cup (3) for receiving the paint nozzle (5) with an annular gap (26) between the paint nozzle (5) and the inner wall of the nozzle chamber (11) with a certain gap width (D) in radial direction,
e8) an overflow surface (17) at the front face, wherein the coating agent to be applied, coming from the outlet opening (7) of the paint nozzle (5), flows in operation outwards over the overflow surface (17) to the spray edge (18) of the bell cup (3), and
e9) a distributor disc (13) for distributing the coating agent emerging from the outlet opening (7) of the paint nozzle (5), wherein the distributor disc (13)
- is arranged in the bell cup (3) at the front side,
- directs the coating agent coming from the paint nozzle (5) partly radially outwards onto the overflow surface (17) of the bell cup (3) and partly axially through a central bore (15) in the distributor disc (13) onto the end face of the distributor disc (13),
- wherein the distributor disc (13) encloses with the overflow surface (17) of the bell cup (3) a gap (16) with a certain gap width (B),
e10) a distributor disc holder (12) which is arranged in the bell cup (3) and has a central bore (15) with a specific diameter (A), the distributor disc (13) being mounted on the distributor disc holder (12),
**characterized in**
f) **that** the rotary atomizer (1) is designed in such a way that the air pressure at the outlet opening (7) of the paint nozzle (5) during operation is lower than the air pressure in the nozzle chamber (11) of the bell cup (3) and in the outer rinsing channels (20), in order to prevent a backflow of the coating agent from the outlet opening (7) of the paint nozzle (5) backwards in the direction of the nozzle chamber (11) as a result of this pressure difference.

2. Rotary atomizer (1) according to claim 1, **characterized in that** the following design dimensions of the rotary atomizer (1) are matched to one another in such a way that the air pressure at the outlet opening (7) of the paint nozzle (5) during operation is lower than the air pressure in the nozzle chamber (11) of the bell cup (3) and in the outer rinsing channels (20):
a) the diameter (A) of the central bore in the distributor disc holder (12) of the bell cup (3),
b) the gap width (B) of the gap (16) between the distributor disc (13) and the overflow surface (17) of the bell cup (3),
c) the gap width (C) of the annular gap (25) between the bell cup (3) and the paint nozzle (5),
d) the gap width (D) of the annular gap (26) between the paint nozzle (5) and the inner wall of the nozzle chamber (11),
e) the gap width (E) of the annular gap (27) between the bell cup shaft (2) and the internal paint tube (4),
f) the gap width (F) of the annular gap (28) of the exterior rinsing chamber (21) on the outside of the bell cup shaft (2), and
g) the gap width (G) of the gap (24) between the front side of the shaping air ring (22) and the rear side of the bell cup (3).

3. Rotary atomizer (1) according to one of the preceding claims, **characterized in**
a) **that** the number of external rinsing channels (20) in the bell cup (3) is less than 10, 9, 8, 7, 6 or 5 to achieve the pressure ratio to prevent the backflow, and/or
b) **that** the external rinsing channels together have a total cross-sectional area smaller than 4 mm², 6 mm², 10 mm², 15 mm², 20 mm², 25 mm², 30 mm² or 35 mm² to achieve the pressure ratio to prevent the backflow.

4. Rotary atomizer (1) according to any of the preceding claims, **characterized in**
a) **that** the external rinsing channels (20) each have an internal diameter of 1 mm - 2 mm, in particular essentially 1.5 mm, in order to achieve the pressure ratio to prevent the backflow, and/or
b) **that** the external rinsing channels (20) each have a total length of 5 mm - 15 mm, 7 mm - 10 mm or 8 mm - 8.7 mm.

5. Rotary atomizer (1) according to one of the preceding claims,
**characterized in**
a) **that** the external rinsing channels (20) each consist of several, in particular exactly two, straight tap bores which merge into one another and are angled towards one another, and/or
b) **that** the tap holes opening into the exterior rinsing chamber (21) of the bell cup (3) are shorter than the tap holes on the paint nozzle side, and/or
c) **that** the shorter tap holes opening into the exterior rinsing chamber (21) of the bell cup (3) each have a length of 0.5 mm - 2 mm or 1.0 mm-1.4 mm, and/or
d) **that** the longer tap bores on the paint nozzle side each have a length of 5 mm - 10 mm or 6 mm - 8 mm.

6. Rotary atomizer (1) according to one of the preceding claims, **characterized in that** the exterior rinsing chamber (21) in the bell cup (3) has an external diameter of more than 30.5 mm, 31 mm, 31.5 mm, 32 mm or 32.5 mm in order to achieve the pressure ratio to avoid the backflow.

7. Rotary atomizer (1) according to any of the preceding claims, **characterized in**
a) **that** the gap width (B) of the gap (16) between the overflow surface (17) of the bell cup (3) and the distributor disc (13) is in the range of 0.1 mm - 0.25 mm, in particular in the range of 0.15 mm - 0.2 mm, and/or
b) **that** the gap (16) between the overflow surface (17) of the bell cup (3) and the distributor disc (13) has a gap length in the flow direction which is in the range of 3 mm - 10 mm, 3.5 mm - 7.5 mm or 4.5 mm - 5.5 mm.

8. Rotary atomizer (1) according to one of the preceding claims, **characterized in that** the nozzle chamber (11) in the bell cup (3) has an external diameter of more than 11 mm, 11.5 mm, 12 mm, 12.5 mm, 13 mm or more than 13.3 mm, in particular substantially 13.4 mm, in order to increase the radial gap width (D) between the paint nozzle (5) and the inner wall of the nozzle chamber (11) and thereby to achieve the pressure ratio to reduce the backflow.

9. Rotary atomizer (1) according to one of the preceding claims,
**characterized in**
a) **that** the axial gap (24) between the shaping air ring (22) and the rear side of the bell cup (3) has an axial gap width (G) which is greater than 3.0 mm, 4 mm, 4.5 mm, 5 mm or 5.2 mm, in particular essentially 5.3 mm, in order to achieve the pressure ratio to prevent the backflow, and/or
b) **that** the bell cup shaft (2) is exposed in the axial gap (24) between the shaping air ring (22) and the rear side of the bell cup (3) without an external cover in order to achieve the pressure ratio to prevent the backflow.

10. Rotary atomizer (1) according to one of the preceding claims, **characterized in that** the paint nozzle (5) has an outer diameter of less than 4 mm, 3.5 mm, 3 mm or 2.8 mm at its free end, in particular substantially 2.6 mm or 3.2 mm.

11. Rotary atomizer (1) according to one of claims 1 to 9,
**characterized in**
a) **that** the central bore in the distributor disc holder (12) has a diameter (A) of substantially 3. 2mm or 3.8 mm, and/or
b) **that** the annular gap (25) between the inner paint nozzle (5) and the outer distributor disc holder (12) has a radial gap width of 0.2 mm-0.6 mm, in particular substantially 0.3 mm, and/or
c) **that** the annular gap (25) between the inner paint nozzle (5) and the outer distributor disc holder (12) has an axial gap length of 4.5 mm - 8.5 mm or 5.5 mm - 7.5 mm, in particular substantially 6.5 mm, and/or
d) **that** the annular gap (25) between the inner paint nozzle (5) and the outer distributor disc holder (12) has a cross-sectional area of 2 mm² - 7 mm², 3 mm² - 6 mm² or 4 mm² - 5 mm² in an axial cross section.

12. Operating method for a rotary atomizer (1) in accordance with one of the preceding claims, **characterized in that** the air pressure at the outlet opening (7) of the paint nozzle (5) is lower than the air pressure in the nozzle chamber (11) of the bell cup (3) and in the outer rinsing channels (20) in order to prevent a backflow of the coating agent from the outlet opening (7) of the paint nozzle (5) backwards in the direction of the nozzle chamber (11) due to this pressure difference.

13. Operating method according to claim 12, **characterized in**
a) **that** the bell cup shaft (2) rotates at a certain speed,
b) **that** the paint nozzle (5) discharges the coating agent with a certain flow rate,
c) **that** the shaping air ring (22) discharges the shaping air with a certain flow rate, and
d) **that** the following design dimensions and operating parameters are matched to one another in such a way that the air pressure at the outlet opening (7) of the paint nozzle (5) is lower than the air pressure in the nozzle chamber (11) of the bell cup (3) and in the outer rinsing channels (20), in order to prevent a backflow of the coating agent from the outlet opening (7) of the paint nozzle (5) backwards in the direction of the nozzle chamber (11) as a result of the pressure difference:
d1) the diameter (A) of the central bore in the distributor disc holder (12) of the bell cup (3),
d2) the gap width (B) of the gap (16) between the distributor disc (13) and the overflow surface (17) of the bell cup (3),
d3) the gap width (C) of the annular gap (25) between the bell cup (3) and the paint nozzle (5),
d4) the gap width (D) of the annular gap (26) between the paint nozzle (5) and the inner wall of the nozzle chamber (11),
d5) the gap width (E) of the annular gap (27) between the bell cup shaft (2) and the internal paint tube (4),
d6) the gap width (F) of the annular gap (28) of the exterior rinsing chamber (21) on the outside of the bell cup shaft (2), and
d7) the gap width (G) of the gap (24) between the front side of the shaping air ring (22) and the rear side of the bell cup (3),
d8) the speed of the bell cup shaft (2),
d9) the flow rate of the coating agent, and
d10) the flow rate of the shaping air.

14. Coating robot, in particular painting robot with a serial or parallel robot kinematics with several, in particular five, six or seven, movable axes and a rotary atomizer (1) according to one of claims 1 to 11.

## Revendications

1. Pulvérisateur rotatif (1) pour l'application d'un jet de pulvérisation d'un produit de revêtement, plus particulièrement d'une peinture, sur un composant, plus particulièrement sur un composant de carrosserie de véhicule automobile, avec
a) un anneau à air de guidage (22) pour la distribution d'un air de guidage pour la formation du jet de pulvérisation du produit de revêtement,
b) un arbre de bol creux (2) tournant lors du fonctionnement,
c) un tube de couleur (4) qui est disposé de manière globalement coaxiale dans l'arbre de bol (2), dans lequel l'arbre de bol (2) et le tube de couleur interne (4) forment un interstice annulaire (27) avec une largeur d'interstice (E) déterminée dans la direction radiale,
d) une buse de couleur (5) qui est disposé dans le tube de couleur (4) de manière globalement coaxiale et qui distribue le produit de revêtement à appliquer globalement dans la direction axiale à travers une ouverture de sortie (7),
e) un bol (3) monté sur l'arbre de bol (2) et tournant lors du fonctionnement, avec
e1) un interstice (24) entre la face frontale de l'anneau d'air de guidage (22) et la face arrière du bol (3) avec une largeur d'interstice (G) déterminée dans la direction axiale,
e2) un alésage central pour le guidage axial de la buse de couleur (5) avec un interstellaire annulaire (25) entre le bol (3) et la buse de couleur (5) avec une largeur d'interstice (C) déterminée dans la direction radiale,
e3) une arête de pulvérisation annulaire (18) pour la pulvérisation du produit de revêtement,
e4) une surface d'enveloppe externe (19),
e5) un espace de rinçage externe (21) au niveau de la face arrière du bol (3) pour le rinçage de la surface d'enveloppe externe (19) avec un produit de rinçage, dans lequel l'espace de rinçage externe (21) forme, au niveau de la face externe de l'arbre de bol (2), un interstice annulaire (28) avec une largeur d'interstice (F) déterminée dans la direction radiale,
e6) plusieurs canaux de rinçage externes (20) dans le bol (3) entre la buse de couleur (5) et l'espace de rinçage externe (21) pour l'introduction d'un produit de rinçage à partir de la buse de couleur (5) vers la surface d'enveloppe externe (19) du bol (3) pour un rinçage externe du bol (3),
e7) une chambre de buse (11) au niveau de la face arrière du bol (3) pour le logement de la buse de couleur (5) avec un interstice annulaire (26) entre la buse de couleur (5) et la paroi interne de la chambre de buse (11) avec une largeur d'interstice (D) déterminée dans la direction radiale,
e8) une surface de flux excédentaire côté frontal (17), dans lequel le produit de revêtement à appliquer s'écoule, lors du fonctionnement, à partir l'ouverture de sortie (7) de la buse de couleur (5), par l'intermédiaire de la surface de flux excédentaire (17), vers l'extérieur en direction de l'arête de pulvérisation (18) du bol (3) et
e9) un disque de répartition (13) pour la répartition du produit de revêtement sortant de l'ouverture de sortie (7) de la buse de couleur (5), dans lequel le disque de répartition (13)
- est disposée dans le bol (3) du côté frontal,
- conduit le produit de revêtement provenant de la buse de couleur (5) partiellement de manière radiale vers l'extérieur en direction de la surface de flux excédentaire (17) du bol (3) et partiellement de manière axiale à travers un alésage central (15) dans le disque de répartition (13) en direction de la face frontale du disque de répartition (13),
- dans lequel le disque de répartition (13) forme, avec la surface de flux excédentaire (17) du bol (3), un interstice (16) avec une largeur d'interstice (B) déterminée, e10) un logement de disque de répartition (12), qui est disposé dans le bol (3) et qui présente un alésage central (15) avec un diamètre (A) déterminé, dans lequel le disque de répartition (13) est monté sur le logement de disque de répartition (12),
**caractérisé en ce que**
f) le pulvérisateur rotatif (1) est conçu de sorte que la pression d'air au niveau de l'ouverture de sortie (7) de la buse de couleur (5) est, lors du fonctionnement, inférieure à la pression d'air dans la chambre de buse (11) du bol (3) et de façon à empêcher, dans les canaux de rinçage externe (20), grâce à cette différence de pression, un retour du produit de revêtement de l'ouverture de sortie (7) de la buse de couleur (5) vers l'arrière en direction de la chambre de buse (11).

2. Pulvérisateur rotatif (1) selon la revendication 1, **caractérisé en ce que** les dimensions de construction suivantes du pulvérisateur rotatif (1) sont harmonisées entre elles de sorte que la pression d'air au niveau de l'ouverture de sortie (7) de la buse de couleur (5) est, lors du fonctionnement, inférieure à la pression d'air dans la chambre de buse (11) du bol (3) et dans les canaux de rinçage externes (20) :
a) le diamètre (A) de l'alésage central dans le logement du disque de répartition (12) du bol (3),
b) la largeur d'interstice (B) de l'interstice (16) entre le disque de répartition (13) et la surface de flux excédentaire (17) du bol (3),
c) la largeur d'interstice (C) de l'interstice annulaire (25) entre le bol (3) et la buse de couleur (5),
d) la largeur d'interstice (D) de l'interstice annulaire (26) entre la buse de couleur (5) et la paroi interne de la chambre de buse (11),
e) la largeur d'interstice (E) de l'interstice annulaire (27) entre l'arbre du bol et le tube de couleur interne (4),
f) la largeur d'interstice (F) de l'interstice annulaire (28) de l'espace de rinçage externe (21) au niveau de la face externe de l'arbre de bol (2) et
g) la largeur d'interstice (G) de l'interstice (24) entre la face frontale de l'anneau d'air de guidage (22) et la face arrière du bol (3).

3. Pulvérisateur rotatif (1) selon l'une des revendications précédentes,
**caractérisé en ce que**
a) le nombre de canaux de rinçage externes (20) dans le bol (3) est inférieur à 10, 9, 8, 7, 6 ou 5, afin d'obtenir un rapport de pression permettant d'empêcher un écoulement de retour et/ou
b) les canaux de rinçage externes présentent ensemble une surface de section transversale totale qui est inférieure à 4 mm², 6 mm², 10 mm², 15 mm², 20 mm², 25 mm², 30 mm² ou 35 mm², afin d'obtenir un rapport de pression permettant d'empêcher un écoulement de retour.

4. Pulvérisateur rotatif (1) selon l'une des revendications précédentes,
**caractérisé en ce que**
a) les canaux de rinçage externes (20) présentent respectivement un diamètre intérieur de 1 mm - 2 mm, plus particulièrement globalement de 1,5 mm, afin d'obtenir un rapport de pression permettant d'empêcher un écoulement de retour et/ou
b) les canaux de rinçage externes (20) présentent respectivement une longueur totale de 5 mm - 15 mm, 7 mm - 10 mm ou 8 mm - 8,7 mm.

5. Pulvérisateur rotatif (1) selon l'une des revendications précédentes,
**caractérisé en ce que**
a) les canaux de rinçage externes (20) sont constitués respectivement de plusieurs, plus particulièrement d'exactement deux, perçages en ligne droite, qui s'entremêlent et qui présentent un angle entre eux et/ou
b) les perçages débouchant dans l'espace de rinçage externe (21) du bol (3) sont plus courts que les perçages du côté de la base de couleur et/ou
c) les perçages plus courts débouchant dans l'espace de rinçage externe (21) du bol (3) présentent respectivement une longueur de 0,5 mm - 2 mm ou 1,0 mm - 1,4 mm et/ou
d) les perçages plus longs du côté de la base de couleur présentent respectivement une longueur de 5 mm - 10 mm ou 6 mm - 8 mm.

6. Pulvérisateur rotatif (1) selon l'une des revendications précédentes, **caractérisé en ce que** l'espace de rinçage externe (21) dans le bol (3) présente un diamètre extérieur supérieur à 30,5 mm, 31 mm, 31,5 mm, 32 mm ou 32,5 mm, afin d'obtenir un rapport de pression permettant d'empêcher un écoulement de retour.

7. Pulvérisateur rotatif (1) selon l'une des revendications précédentes,
**caractérisé en ce que**
a) la largeur d'interstice (B) de l'interstice (16) entre la surface de flux excédentaire (17) du bol (3) et le disque de répartition (13) est de l'ordre de 0,1 mm - 0,25 mm, plus particulièrement de l'ordre de 0,15 mm - 0,2 mm et/ou
b) l'interstice (16) entre la surface de flux excédentaire (17) du bol (3) et le disque de répartition (13) présente une longueur d'interstice dans la direction d'écoulement qui est de l'ordre de 3 mm - 10 mm, 3,5 mm - 7,5 mm ou 4,5 mm - 5,5 mm.

8. Pulvérisateur rotatif (1) selon l'une des revendications précédentes, **caractérisé en ce que** la chambre de buse (11) dans le bol (3) présente, à l'extérieur, un diamètre supérieur à 11 mm, 11,5 mm, 12 mm, 12,5 mm, 13 mm ou supérieur à 13,3 mm, plus particulièrement globalement de 13,4 mm, afin d'agrandir la largeur d'interstice (D) radiale entre la buse de couleur (5) et la paroi interne de la chambre de buse (11) et d'obtenir ainsi un rapport de pression permettant d'empêcher un écoulement de retour.

9. Pulvérisateur rotatif (1) selon l'une des revendications précédentes,
**caractérisé en ce que**
a) l'interstice axial (24) entre l'anneau d'air de guidage (22) et la face arrière du bol (3), présente une largeur d'interstice axiale (G) qui est supérieure à 3,0 mm, 4 mm, 4,5 mm, 5 mm ou 5,2 mm, plus particulièrement globalement 5,3 mm, afin d'obtenir le rapport de pression permettant d'empêcher un écoulement de retour et/ou
b) l'arbre du bol (2) dans l'interstice axial (24) entre l'anneau d'air de guidage (22) et la face arrière du bol (3) repose librement sans recouvrement extérieur, afin d'obtenir le rapport de pression permettant d'empêcher un écoulement de retour.

10. Pulvérisateur rotatif (1) selon l'une des revendications précédentes, **caractérisé en ce que** la buse de couleur (5) présente, à son extrémité libre, un diamètre extérieur inférieur à 4 mm, 3,5 mm, 3 mm ou 2,8 mm, plus particulièrement globalement 2,6 mm ou 3,2 mm.

11. Pulvérisateur rotatif (1) selon l'une des revendications 1 à 9,
**caractérisé en ce que**
a) l'alésage central dans le logement de disque de répartition (12) présente un diamètre (A) globalement égal à 3,2 mm ou 3,8 mm et/ou
b) l'interstice annulaire (25) entre la buse de couleur interne (5) et le logement de disque de répartition externe (12) présente une largeur d'interstice radiale de 0,2 mm - 0,6 mm, plus particulièrement globalement 0,3 mm et/ou
c) l'interstice annulaire (25) entre la buse de couleur interne (5) et le logement de disque de répartition externe (12) présente une longueur d'interstice axiale de 4,5 mm - 8,5 mm ou 5,5 mm - 7,5 mm, plus particulièrement globalement 6,5 mm et/ou
d) l'interstice annulaire (25) entre la buse de couleur interne (5) et le logement de disque de répartition externe (12) présente, dans une section axiale, une surface de section transversale de 2 mm² - 7 mm², 3 mm² - 6 mm² ou 4 mm² - 5 mm².

12. Procédé de fonctionnement pour un pulvérisateur rotatif (1) selon l'une des revendications précédentes, **caractérisé en ce que** la pression d'air au niveau de l'ouverture de sortie (7) de la buse de couleur (5) est inférieure à la pression d'air dans la chambre de buse (11) du bol (3) et dans les canaux de rinçage externes (20), afin d'empêcher, grâce à cette différence de pression, un écoulement de retour du produit de revêtement de l'ouverture de sortie (7) de la buse de couleur (5) vers l'arrière en direction de la chambre de buse (11).

13. Procédé de fonctionnement selon la revendication 12, **caractérisé en ce que**
a) l'arbre de bol (2) tourne avec une vitesse de rotation déterminée,
b) la buse de couleur (5) distribue le produit de revêtement avec un débit déterminé,
c) l'anneau d'air de guidage (22) distribue l'air de guidage avec un débit déterminé et
d) les dimensions de construction et paramètres de fonctionnement suivants sont harmonisés entre eux de sorte que la pression d'air au niveau de l'ouverture de sortie (7) de la buse de couleur (5) est inférieure à la pression d'air dans la chambre de buse (11) du bol (3) et dans les canaux de rinçage externes (20), afin d'empêcher, grâce à la différence de pression, un écoulement de retour du produit de revêtement de l'ouverture de sortie (7) de la buse de couleur (5) vers l'arrière en direction de la chambre de buse (11) :
d1) le diamètre (A) de l'alésage central dans le logement de disque de répartition (12) du bol (3),
d2) la largeur d'interstice (B) de l'interstice (16) entre le disque de répartition (13) et la surface de flux excédentaire (17) du bol (3),
d3) la largeur d'interstice (C) de l'interstice de l'interstice annulaire (25) entre le bol (3) et la buse de couleur (5),
d4) la largeur d'interstice (D) de l'interstice annulaire (26) entre la buse de couleur (5) et la paroi interne de la chambre de buse (11),
d5) la largeur d'interstice (E) de l'interstice (27) entre l'arbre de bol (2) et le tube de couleur interne (4),
d6) la largeur d'interstice (F) de l'interstice annulaire (28) de l'espace de rinçage externe (21) au niveau de la face extérieure de l'arbre de bol (2) et
d7) la largeur d'interstice (G) de l'interstice (24) entre la face frontale de l'anneau d'air de guidage (22) et la face arrière du bol (3),
d8) la vitesse de rotation de l'arbre de bol (2),
d9) le débit du produit de revêtement et
d10) le débit d'air de guidage.

14. Robot de revêtement, plus particulièrement robot de peinture, avec une cinématique de robot en série ou en parallèle avec plusieurs, plus particulièrement cinq, six ou sept axes mobiles et un pulvérisateur rotatif (1) selon l'une des revendications 1 à 11.
